# EUROPÄISCHE PATENTSCHRIFT

(11) **EP 3 668 616 B1**
(45) Veröffentlichungstag und Bekanntmachung des Hinweises auf die Patenterteilung: **04.08.2021**
(21) Anmeldenummer: 17818562.5
(22) Anmeldetag: 20.12.2017
(51) Int. Cl.: A63B 29/02, E04H 15/02, E01H 5/02, B25G 1/08, A01B 1/02, B25G 1/04, B25G 3/24

(54) **LAWINENSCHAUFEL UND ZELT**
AVALANCHE SHOVEL AND TENT
PELLE D'AVALANCHE ET TENTE

(30) Priorität: 18.08.2017 DE 102017118887
(43) Veröffentlichungstag der Anmeldung: 24.06.2020
(73) Patentinhaber: Werz Innovations GmbH, 72813 St. Johann (DE)
(72) Erfinder: WERZ, Matthias, 72829 Engstingen (DE); REITER, Andreas, 85567 Grafing (DE)
(74) Vertreter: Kohler Schmid Möbus Patentanwälte
(86) Internationale Anmeldenummer: PCT/EP2017/083704
(87) Internationale Veröffentlichungsnummer: WO 2019/034270

(56) Entgegenhaltungen:
- DE-A1- 19 908 329
- FR-A- 402 726
- US-A- 6 003 915
- US-A1- 2008 179 904
- US-B1- 9 339 093
- US-B2- 8 387 188

## Beschreibung

Die Erfindung betrifft eine Lawinenschaufel mit einem Schaft, wobei an einem Schaftende ein Griffabschnitt ausgebildet und/oder angeordnet ist, und mit einer im Schaft der Lawinenschaufel angeordneten Lawinensonde, wobei der Griffabschnitt einen Griffbereich zum Greifen und/oder Halten der Lawinenschaufel aufweist und/oder ein solcher Griffbereich am Griffabschnitt ausgebildet ist. Des Weiteren betrifft die Erfindung ein Zelt mit einer erfindungsgemäßen Lawinenschaufel als Zeltstange.

Aus der Gebrauchsmusterschrift DE 20 2007 001 047 U1 ist eine Schneeschaufel mit Stabsonde bekannt. Die Stabsonde lässt sich im Schaft der dort beschriebenen Schneeschaufel anordnen. Der Schaft ist mehrteilig ausgebildet. Zur Entnahme der Sonde muss der Schaufelschaft auseinander gebaut werden.

Ein hohler Schaufelstiel mit integrierter Lawinenverschüttetensuchstange ist aus der CH 663542A5 bekannt. Dieser Schaufelstiel ist einteilig ausgebildet und kann daher nicht zu Transportzwecken zusammengeschoben oder beim Arbeiten in der Länge angepasst werden.

Aus der FR 402 726 A ist ein Zelt mit wenigstens einer Zeltstange bekannt, wobei die Zeltstange aus einer Schaufel gebildet ist oder eine Schaufel umfasst.

Allgemein ist es zu empfehlen, eine Notfallausrüstung im alpinen, insbesondere schneebedeckten, Gelände mitzuführen. Eine solche Notfallausrüstung umfasst typischerweise unter anderem eine Lawinenschaufel und ein Lawinenverschütteten-Suchgerät (LVS) und eine Lawinensonde. Ein Biwaksack der bei Notfällen wie starken Stürmen oder einer Übernachtung in alpinem Gelände zum Einsatz kommt, ergänzt diese Standardausrüstung.

Ein LVS ermöglicht die Lokalisierung einer verschütteten Person durch ein elektromagnetisches Signal. Wenn die Suchdistanz mittels LVS nicht mehr verringert werden kann, beginnt die Punktortung mittels Lawinensonde, die durch die Schneemassen gesteckt wird. Kann das Opfer sondiert werden, beginnt die Bergung mit Lawinenschaufeln.

Die auf dem Markt erhältlichen Lawinenschaufeln unterscheiden sich neben Konstruktion und Materialverwendung in der Teleskopierbarkeit. Höherwertige Schaufeln bieten einen Verlängerungsmechanismus, der es dem Nutzer erlaubt, die Schaufel zu verlängern und damit eine bessere Hebelwirkung und einen gesteigerten Komfort beim Schaufeln zu erreichen.

Bisherige Lawinenschaufeln mit Teleskopmechanismen weisen eine Federkonstruktion auf. Dieser Federmechanismus befindet sich im Inneren des Schaufelschafts. An beiden Enden dieser Feder befinden sich Nippel. Durch Bohrungen im Schaufelschaft ragen diese Nippel aus dem Schaft. Durch Drücken dieser Nippel wird der Federmechanismus im Inneren der Schaufel zusammengedrückt und die Schaufel kann verlängert werden.

Eine Lawinensonde besteht aus mehreren Teilstücken und ist durch Ausrichten der Teile und Straffen eines Seils, welches innerhalb dieser Teile durch diese hindurchgeführt ist, montierbar. Zur Fixierung wird mittels einer Mechanik das Seil geklemmt, was zur Folge hat, dass die Sonde nicht in sich zusammenfallen kann.

Biwaksäcke für Tourengeher und Freerider werden als Notfall-Equipment von verschiedenen Herstellern angeboten und unterscheiden sich in erster Linie durch verwendete Stoffe. Der dünne Stoff in Form eines Schlafsacks oder einer Rettungsdecke ist dabei in einem kleinen Beutel untergebracht und dient im Notfall dazu, die Körpertemperatur aufrechtzuerhalten. Manche Modelle haben innen eine Aluminiumbeschichtung und reflektieren den Großteil der eigenen Körperwärme. Biwaks eignen sich aufgrund ihrer geringen Packmaße bestens für lange Touren, da sie nicht viel Platz im Rucksack einnehmen, haben jedoch den Nachteil, dass der Nutzer unmittelbar den Witterungseinflüssen ausgesetzt ist und aufgrund der geringen Größe keinen Schutz für die Ausrüstung bieten. Da Tourengeher und Freerider sehr stark auf das Gewicht des zu tragenden Equipments achten, sind Biwaksäcke weit verbreitet.

Im Gegensatz zu einem Biwaksack hat ein winterfestes Zelt den großen Vorteil, dass es mehr Schutz vor Kälte und Witterung bietet. Vor allem im Kopfbereich kann es im Biwaksack schnell zu Unterkühlungen kommen. Des Weiteren bietet ein Zelt Platz für Equipment wie einen Rucksack, in dem Kleidung verstaut sein kann. In einem Biwaksack kann ein Rucksack nicht untergebracht werden und ist damit den Witterungsbedingungen ausgesetzt. Des Weiteren kann man in einem Zelt seine nasse Kleidung wechseln und kann in einer Notsituation auch evtl. Wasser kochen.

Für ein komfortables Alpin-Erlebnis ist es wünschenswert, dass eine solche Notfallausrüstung platzsparend und mit geringem Gewicht transportiert werden kann. Im Falle einer Notsituation, beispielsweise im Falle eines Lawinenabgangs, sollten ferner die Bestandteile der Notfallausrüstung möglichst schnell und sicher handhabbar sein.

Dabei kommt insbesondere der Lawinenschaufel aufgrund ihrer Größe und ihres Gewichts eine besondere Bedeutung zu.

Aufgabe der Erfindung ist es daher eine Lawinenschaufel, mit verbesserter Funktionalität anzubieten, sodass eine Notfallausrüstung, die mit einer solchen Schaufel ausgestattet ist, kompakter und leichter gestaltet werden kann und die Elemente der Notfallausrüstung rasch griffbereit sind.

Gelöst wird die Aufgabe durch eine Lawinenschaufel mit einem Schaft, wobei an einem Schaftende ein Griffabschnitt ausgebildet und/oder angeordnet ist, und mit einer im Schaft der Lawinenschaufel angeordneten Lawinensonde, wobei der Griffabschnitt einen Griffbereich zum Greifen und/oder Halten der Lawinenschaufel aufweist und/oder ein solcher Griffbereich am Griffabschnitt ausgebildet ist, wobei der Griffabschnitt eine Einführ- und/oder Entnahmeöffnung zur Entnahme aus und/oder zur Einführung der Lawinensonde in den Schaft entlang einer Einführachse aufweist.

Somit kann die Lawinensonde durch die Einführ- und/oder Entnahmeöffnung in die Lawinenschaufel eingeführt und entnommen werden. Eine Demontage der Lawinenschaufel, insbesondere des Griffabschnitts, ist dazu nicht erforderlich. Die Lawinensonde kann somit schnell zum Einsatz gebracht werden. Auch bei entnommener Lawinensonde kann die Lawinenschaufel vollumfänglich einsetzbar bleiben.

Der Schaft kann zumindest abschnittsweise hohl ausgebildet sein, so dass eine Anordnung der Lawinensonde im Schaft möglich ist.

Die im Schaft angeordnete Lawinensonde kann dabei vorzugsweise bis an das mit dem Griffabschnitt versehene Ende des Schafts heranreichen, um sie einfach entnehmen zu können.

Die Entnahme aus bzw. Einführung der Lawinensonde in den Schaft kann erleichtert werden, wenn der Griffbereich außerhalb der Einführachse angeordnet und/oder ausgebildet ist.

Dazu kann der Griffabschnitt, insbesondere der Griffbereich, gegen die Einführachse geneigt angeordnet und/oder ausgebildet sein.

Es kann vorgesehen sein, dass der Griffabschnitt, insbesondere der Griffbereich, D- oder T-förmig ausgebildet ist.

Dazu kann der Griffbereich einen Basisabschnitt sowie eine Grifffläche aufweisen. Der Basisabschnitt kann insbesondere dem geradlinigen Abschnitt eines D-förmig ausgebildeten Griffbereichs entsprechen. Im Falle eines T-förmig ausgebildeten Griffbereichs kann der Basisabschnitt durch eine Mittellinie des Griffbereichs ausgebildet sein. Die Einführ- und/oder Entnahmeöffnung kann dann im bzw. am Basisabschnitt angeordnet bzw. ausgebildet sein. Somit kann die Lawinensonde durch den Basisabschnitt hindurch entnommen bzw. in die Lawinenschaufel eingeführt werden. Die Grifffläche kann sich vorzugsweise außerhalb der Einführachse befinden

An einem Ende des Schafts, insbesondere im Bereich der Einführ- und/oder Entnahmeöffnung, kann ein Deckel angeordnet sein. Der Deckel kann eine Klemmstelle für das Seil aufweisen. Somit kann die Lawinensonde zusammen mit dem Deckel aus dem Schaft der Schaufel entnommen werden und anschließend eine aus mehreren Teilen bestehende Sonde durch Straffen des durch die Sondenteile hindurchgeführten Seils und Fixieren des Seils am Deckel montiert werden.

Der Deckel bildet somit einen Abschluss des Schaufelschafts. Ein Transport und/oder eine Entnahme der Lawinensonde kann somit vereinfacht werden. Auch erleichtert der Deckel eine Entnahme der Lawinensonde aus der Lawinenschaufel, ohne die Lawinenschaufel, insbesondere den Schaft, zerlegen zu müssen.

Auch kann vorgesehen sein, dass der Griffabschnitt der Lawinenschaufel wenigstens eine Aufnahme für die montierte Lawinensonde und/oder für einen Skistock und/oder einen Eispickel oder dergleichen aufweist und/oder dass eine solche Aufnahme am Griffabschnitt, ausgebildet ist.

Dazu kann die Aufnahme beispielsweise als Tasche ausgebildet sein. Die Aufnahme kann aus einem textilen Material gebildet sein und/oder ein solches umfassen. Auch kann ein separates Verbindungselement, beispielsweise ein Klemmteil, vorgesehen sein, das wenigstens eine solche Aufnahme, insbesondere Ausnehmung, aufweist. Die Aufnahme kann auch eine vorzugsweise röhrenförmige Ausnehmung aufweisen oder als solche ausgebildet sein.

Besonders vorteilhaft ist es, wenn die Lawinenschaufel, insbesondere der Griffabschnitt, mehrere solcher Aufnahmen aufweist. Dann können eine oder mehrere Lawinensonden und/oder ein oder mehrere Skistöcke an der Lawinenschaufel angeordnet, insbesondere fixiert, werden.
Wie weiter unten noch näher erläutert wird, können mit Hilfe der Aufnahme die Lawinensonde sowie ggf. Skistöcke oder dergleichen zum Aufspannen eines Zeltes am Griff der Lawinenschaufel befestigt werden, sodass die Lawinenschaufel als Zeltstange dienen kann.

Da Skistöcke unterschiedliche Längen aufweisen können, ist es dabei vorteilhaft, wenn die Lawinensonde schwenkbar an der Aufnahme oder dem Griffabschnitt befestigbar ist.

Weiter kann an der Aufnahme oder dem Griffabschnitt ein hakenförmiges Element aufklipsbar sein, an dem eine an einem Zelt befestigte Lasche längenverstellbar befestigbar ist. Das hakenförmige Element kann sich auf der Aufnahme oder dem Griffabschnitt drehen, sodass eine Winkelanpassung der Zeltlasche bei unterschiedlich langen Skistöcken möglich ist. Gleichzeitig kann das Zelt über die an dem hakenförmigen Element in der Länge verstellbar zu befestigende Lasche auch bei unterschiedlichen Stocklängen sicher gespannt werden.

Besonders vorteilhaft ist es, wenn der Schaft längenveränderbar ist. Dann kann beispielsweise die Lawinenschaufel in kurzem Zustand transportiert werden und zum Zwecke der Suche und/oder Bergung eines Lawinenverschütteten verlängert werden. Somit kann mit der Lawinenschaufel effizienter gearbeitet werden.

Besonders vorteilhaft ist es, wenn der Schaft teleskopierbar und in unterschiedlichen Längenpositionen arretierbar ist. Somit kann besonders einfach die Länge der Lawinenschaufel eingestellt werden. Ein Teleskopmechanismus ermöglicht eine einfache Längenverstellung des zumindest teilweise hohlen Schafts der Lawinenschaufel zur Erzielung einer verbesserten Hebelwirkung bei der Arbeit mit der Lawinenschaufel und somit einer verbesserten Arbeitsleistung. Da der Schnee einer Lawine oftmals eine besonders hohe Dichte aufweist und somit große Massen zu bewegen sind, wird somit die Rettung Verschütteter wesentlich erleichtert.

Denkbar ist insbesondere, dass der Schaft eine als Rastmechanismus ausgebildete Fixiervorrichtung zur Einstellung unterschiedlicher Längen des Schafts aufweist.

Ein solcher Rastmechanismus erlaubt es auf besonders einfache Weise, den Schaft längenveränderbar, insbesondere teleskopierbar, auszubilden, wobei Raum im Inneren des Schafts zur Aufnahme der Lawinensonde freigehalten werden kann. Der Schaft kann ein separates Fixierteil aufweisen, an dem die Fixiervorrichtung angeordnet ist. Insbesondere ist auch denkbar, dass am Schaft mehrere Fixiervorrichtungen, insbesondere mit einem Rastmechanismus ausgebildete Fixiervorrichtungen, angeordnet sind. Es kann vorgesehen sein, dass die Fixiervorrichtung von einer Außenseite des Schafts betätigbar ist. Somit kann selbst unter widrigen Witterungsbedingungen die Fixiervorrichtung beispielsweise auch mit Handschuhen bedient werden.

Denkbar ist auch, dass die Lawinensonde mehrteilig, vorzugsweise mindestens 6-teilig, beispielsweise 7teilig, ausgebildet ist. Somit kann die Lawinensonde im Schaft verstaut werden, selbst wenn der Schaft auf eine geringe, insbesondere seine kürzeste, Länge eingestellt ist.

Einzelne Lawinensondenteile können mittels eines Seiles miteinander verbunden sein. Insbesondere kann das Seil durch die Lawinensondenteile hindurchgeführt sein. Ein Seilende lässt sich dabei an einem ausziehbaren Innenrohr des letzten Sondensegments befestigen. Durch Herausziehen des Innenrohrs kann das Seil gespannt und damit die Sonde in die Form einer langen Stange gebracht werden.

Vorzugsweise kann das Innenrohr in dieser Position am letzten Sondensegment verrastet werden. Wird das Seil nicht komplett gespannt, kann die Sonde zwischen zwei ihrer Segmente abgewinkelt werden. Hierfür ist eine zweite Rastposition vorgesehen, welche die Sonde in einer weniger stark gespannten Position fixiert und welche das Abknicken erlaubt. Die Sonde lässt sich dann zum Spannen eines Zeltdachs einsetzen. Die Abknickstelle zwischen den beiden Segmenten lässt sich durch ein von außen aufklipsbares Winkelelement stabilisieren. Zur Abstützung der Sonde am Boden kann ein Sockelelement vorgesehen werden, in das die Spitze des letzten Sondensegments eingesteckt werden kann.

Denkbar ist auch, dass die Lawinenschaufel wenigstens einen, vorzugsweise wenigstens drei, Schneeanker aufweist. Der Schneeanker kann auch zur Fixierung eines Zeltes, beispielsweise eines Biwakzeltes, ausgebildet sein. Der Schneeanker braucht somit zum Transport nicht separat verpackt zu werden und kann im Notfall mit einem Handgriff entnommen werden. Zur Gewichtseinsparung kann der Schneeanker Ausnehmungen aufweisen. Der Schneeanker kann als T-Anker ausgebildet sein, so dass eine sturmsichere Befestigung des Zeltes erleichtert wird. Insbesondere zum Transport kann der Schneeanker am oder im Schaft angeordnet sein. Dazu kann die Form des Schneeankers an die Kontur des Schafts angepasst sein.

Zur Befestigung des Schneeankers am Schaft kann vorgesehen sein, dass der Schneeanker mit einer Manschette am Schaft fixiert ist. Die Manschette kann beispielsweise eine Gummimanschette sein. Mittels der Manschette können die Schneeanker beispielsweise ringförmig um den Schaft herum angeordnet und an diesem fixiert sein.

Die Erfindung betrifft auch ein Zelt, vorzugsweise ein winterfestes Biwakzelt, mit einer Zeltplane und wenigstens einer Zeltstange, wobei die Zeltstange aus einer erfindungsgemäßen Lawinenschaufel gebildet ist oder diese Lawinenschaufel umfasst. Somit ist es bei besonders geringem Gewicht und/oder besonders geringem Packmaß möglich, alle erforderlichen Ausrüstungsgegenstände einer Notfallausrüstung mitzuführen und für eine etwaige Notfallsituation kurzfristig bereitzuhalten. Ein separates Zeltgestänge braucht nicht mitgeführt zu werden. Auch Heringe oder andere Anker für das Zelt können direkt an der Schaufel integriert sein.

Es kann dabei mit Hilfe der Schaufel eine freitragende Struktur aufgebaut werden, die bei Bedarf auch ohne weitere Fixierung und/oder Abspannung der Zeltplane, beispielsweise durch Heringe, standfähig ist.

Die Zeltplane kann aus einem textilen Material gebildet sein. Sie kann beispielsweise eine Aluminiumbeschichtung, insbesondere zur Verbesserung der Isolation und/oder zur Reflektion von Wärme, insbesondere Körperwärme aufweisen. Die Zeltplane kann zum Transport in einem Beutel verpackbar sein.

Durch Verwendung der Lawinenschaufel als Zeltstange kann das Zelt besonders stabil aufgebaut werden. Es kann somit beispielsweise selbst starken Schneestürmen standhalten. Dazu kann insbesondere die Zeltstange aus dem Schaft der Lawinenschaufel gebildet sein.

Auch kann vorgesehen sein, dass wenigstens eine weitere Zeltstange aus der Lawinensonde der Lawinenschaufel gebildet ist oder diese umfasst. Da die Lawinensonde ohnehin in der Lawinenschaufel mitgeführt wird, kann somit die Anzahl zum Aufbau des Zeltes zusätzlich benötigter Teile reduziert werden.

Denkbar ist auch, dass wenigstens eine weitere Zeltstange aus einem Skistock gebildet ist oder einen solchen umfasst. Auch ein Skistock wird oftmals mitgeführt, sodass auch durch diese Maßnahme Gewicht und Platz eingespart werden können. Es versteht sich, dass im Sinne der Erfindung gleichermaßen anstelle oder zusätzlich zu einem Skistock auch andere stockförmig gebildete Gegenstände zur Ausbildung einer Zeltstange eingesetzt werden können. Insbesondere können Gegenstände eingesetzt werden, die typischerweise bei einer Bergtour oder dergleichen mitgeführt werden, wie beispielsweise Wanderstöcke, Gehstöcke, Eispickel oder dergleichen.

Die Lawinensonde oder der Skistock oder dergleichen kann dabei an der vorzugsweise am Griffabschnitt der Lawinenschaufel vorgesehenen Aufnahme befestigt werden. An der Aufnahme kann auch ein Verbindungselement vorgesehen werden, mit dem sich mehrere stockförmige Gegenstände wie die Lawinensonde und ein Skistock am Griffabschnitt der Lawinenschaufel miteinander verbinden und befestigen lassen.

Das Verbindungselement kann dabei so ausgestaltet sein, dass Längenunterschiede zwischen einem Skistock und der Lawinensonde nicht ausgeglichen werden müssen.

Somit kann der Aufbau des Zeltes sehr schnell und besonders einfach erfolgen. Es können unterschiedliche Arten von Skistöcken und/oder Lawinensonden verbunden und/oder zum Zeltaufbau verwendet werden. Ist das Verbindungselement am Griffabschnitt ausgebildet, so kann die Tragstruktur aufgebaut werden, ohne dass separate Verbindungsmittel mitgeführt werden brauchen.

Zur Fixierung wenigstens einer Zeltstange und/oder zum Aufspannen der Zeltplane kann die Zeltplane wenigstens eine Gestängeaufnahme, insbesondere zur Aufnahme der Lawinensonde und/oder des Skistocks, aufweisen. Die Gestängeaufnahme kann als Tasche ausgebildet oder auch aus einem Bandmaterial gebildet sein. Auch eine Ausbildung als Haken, die in die Sonde eingeklipst werden, ist möglich. Somit bedarf es keiner zusätzlichen Bauteile, um die Zeltplane beispielsweise an der Zeltstange zu fixieren und/oder die Zeltplane aufzuspannen. Dadurch kann der Aufbau des Zeltes beschleunigt werden. Auch kann somit das Risiko gesenkt werden, dass beispielsweise in einer Notfallsituation, das Zelt nicht oder nur mangelhaft aufgebaut werden kann, weil ein oder mehrere benötigte Bauteile abhandengekommen sind.

Besonders vorteilhaft ist es, wenn im Zelt wenigstens zwei Zeltstangen zueinander gekreuzt angeordnet sind oder anordenbar sind. Dazu kann das Verbindungselement oder der Griffbereich zwei zueinander in einem Winkel, insbesondere in einem senkrechten Winkel, ausgerichtete Aufnahmen aufweisen.

Wenn das Zelt wenigstens eine längenverstellbare Lasche aufweist, können auch unterschiedliche Skistöcke, Lawinensonden oder dergleichen, insbesondere mit unterschiedlicher Länge, als Zeltstangen verwendet werden. Mit Hilfe der Lasche kann die Spitze der Zeltplane an den gekreuzten und durch das Verbindungselement miteinander verbundenen Zeltstangen unabhängig von deren Länge stets so aufgehängt werden, dass das Biwakzelt sein maximales Innenvolumen erhält.

Dabei ist es von Vorteil, wenn die Lasche an einem hakenförmigen Element längenverstellbar befestigt oder befestigbar ist und das hakenförmige Element an einer Aufnahme eines Griffabschnitts oder an einem Griffabschnitt einer Lawinenschaufel aufklipsbar ist. Das hakenförmige Element kann auf der Aufnahme bzw. dem Griffabschnitt rotieren und somit unterschiedliche Winkelstellungen der Schaufel bei Bildung eines Dreibeins mit unterschiedlich langen Skistöcken ausgleichen. Das Zelt kann somit in jedem Fall über die Lasche optimal gespannt werden.

Alternativ dazu kann, insbesondere im Bereich des höchsten Punktes der Zeltplane, ein Band an der Zeltplane angenäht sein. An diesem Band kann die Lawinensonde mit einem Gegenlager oder einer eingenähten oder gestanzten Verstärkung gegen Herausrutschen gesichert werden. Der höchste Punkt des Dreibeins aus Stöcken und Schaufel kann somit über dem höchsten Punkt des Zeltes liegen, insbesondere selbst wenn die Höhe des Dreibeins durch unterschiedliche Längen des Skistocks und/oder der Lawinensonde variiert. Längenunterschiede können zusätzlich durch die - teleskopierbare - Lawinenschaufel ausgeglichen werden. Das eingenähte Band kann am Ende mit einer Schnalle versehen sein, welche zum einen eine Längenverstellung des Bandes ermöglicht und zum anderen an der Lawinenschaufel befestigt werden kann. Die Befestigung kann über einen Haken realisiert sein. Der Haken kann in eine vorzugsweise textile Lasche eingehängt werden. Alternativ oder ergänzend ist es denkbar, ein formschlüssiges Einhängen und/oder eine Rastvorrichtung vorzusehen. Durch Längenverstellung dieser Schnalle kann ein etwaig verbleibender Höhenunterschied zwischen Dreibein und Zelt eingestellt werden. Gleichzeitig kann die notwendige Spannung des Zeltes erzeugt werden. Somit kann die Sturm- und Witterungsfestigkeit des Zeltes weiter gesteigert werden.

Weiter ist es denkbar, dass der Griffabschnitt und/oder das Verbindungselement Laschen zur Aufnahme und vorzugsweise zur Fixierung wenigstens eines Skistocks oder der Lawinensonde oder eines Teils der Lawinensonde aufweisen. Die Aufnahmen können beispielsweise als Sacklöcher gebildet sein. Alternativ oder ergänzend kann die Lawinensonde, insbesondere ein Ende der Lawinensonde, einen gestuften Durchmesser aufweisen, so dass das Ende in einer beispielsweise als ringförmiges Loch ausgebildeten Aufnahme aufnehmbar ist.

Für den Transport des Zeltes ist es ferner denkbar, die Zeltplane, vorzugsweise in gefaltetem oder gerolltem Zustand, auf und/oder an der Lawinenschaufel anzuordnen. Beispielsweise kann die Zeltplane mittels einer Lasche, einer Tasche und/oder eines Fixierungsbandes auf einer Schaufelfläche der Lawinenschaufel befestigt sein. Das Zelt kann somit noch platzsparender in einer Notfallausrüstung verstaut werden.

Insgesamt wird somit eine Lawinenschaufel mit einem besonders großen Einsatzbereich zur Verfügung gestellt. Insbesondere stehen mit der Lawinenschaufel die zusätzlichen Funktionen einer Lawinensonde, einer Zeltstange neben den typischen Funktionen einer Lawinenschaufel, insbesondere des Grabens nach Lawinenopfern, zur Verfügung. Dabei kann aufgrund des besonders geringen Platzbedarfs und Gewichts die Funktionalität der Lawinenschaufel noch weiter verbessert werden. Es versteht sich, dass auch alternative Ausführungsformen der Erfindung denkbar sind, in denen auf eine der Funktionen, beispielsweise auf die Funktion als Zeltstange, verzichtet wird. Dies kann beispielsweise dadurch erfolgen, dass auf das Mitführen eines Zeltes in einer Notfallausrüstung verzichtet wird.

Durch die Anordnung mehrerer Elemente einer Notfallausrüstung in oder an der Lawinenschaufel können in einem Notfall die entsprechenden Elemente der Notfallausrüstung mit nur wenigen Handgriffen einsatzbereit gemacht werden. Bei der bisherigen separaten Verstauung dieser Elemente in einem Rucksack wird dazu sehr viel mehr Zeit benötigt. Die Rucksäcke von Tourengehern, Freeridern und anderen im alpinen Raum befindlichen Personen sind typischerweise so stark befüllt, dass das Auffinden der Elemente der Notfallausrüstung umfangreiche Zeit beanspruchen kann, die gerade in einer Notfallsituation nicht zur Verfügung steht.

Weitere Merkmale und Vorteile der Erfindung ergeben sich aus der nachfolgenden detaillierten Beschreibung eines Ausführungsbeispiels der Erfindung anhand der Figuren der Zeichnung, die erfindungswesentliche Einzelheiten zeigen, sowie aus den Ansprüchen.

Die einzelnen Merkmale können je einzeln für sich oder zu mehreren in beliebigen Kombinationen bei Varianten der Erfindung verwirklicht sein. In der schematischen Zeichnung sind Ausführungsbeispiele der Erfindung dargestellt, welche in der nachfolgenden Beschreibung näher erläutert werden.

Es zeigen:
- Fig. 1 - Fig. 3: Front-, Seiten- und Querschnittsansichten einer Lawinenschaufel ;
- Fig. 4: Einzelansichten von Bestandteilen der Lawinenschaufel der Fig. 1- 3;
- Fig. 5: eine Schaufelfläche mit daran befestigter Zeltplane;
- Fig. 6 - Fig. 8: verschiedene Ausführungsformen eines Griffabschnitts einer Lawinenschaufel als Ansichten auf eine Lawinenschaufel von oben;
- Fig. 9: eine Detailansicht eines Deckels und einem an diesem fixierten Seil;
- Fig. 10: eine Ansicht von oben auf den Deckel der Fig. 9;

- Fig. 11: eine Detailansicht auf eine alternative Ausführung eines Deckels und einem an diesem fixierten Seil;
- Fig. 12: eine Ansicht von oben auf den Deckel der Fig. 11;
- Fig. 13 - Fig. 14: Längs- und Querschnittsansichten einer Fixiervorrichtung;
- Fig. 15 - Fig. 16: Quer- und Längsschnittansichten einer alternativ ausgebildeten Fixiervorrichtung;
- Fig. 17 - Fig. 19: Ansichten von oben, von der Seite sowie eine Schnittansicht eines mittels einer Lawinenschaufel aufgespannten Zeltes;
- Fig. 20: eine Detailansicht des Zeltes der Fig. 17 - 19;
- Fig. 21 - Fig. 22: eine Lawinenschaufel mit zwei daran angeordneten Skistöcken sowie eine Detailansicht eines hierfür verwendeten ersten Verbindungselements und
- Fig. 23 - Fig. 24: zwei über ein zweites Verbindungselement verbundene Skistöcke sowie eine Detailansicht des zweiten Verbindungselements;
- Fig. 25: eine perspektivische Ansicht eines zweiten Zeltes, das durch eine Lawinenschaufel aufgespannt ist;
- Fig. 26: eine Detailansicht des Zeltes und der Lawinenschaufel aus Fig. 25.

Zum besseren Verständnis der Erfindung werden im Folgenden in allen Figuren einheitliche Bezugszeichen für sich entsprechende Elemente verwendet.

**Fig. 1, Fig. 2 und Fig. 3** zeigen eine Lawinenschaufel **10** von vorne (Fig. 1), von der Seite (Fig. 2) sowie im Querschnitt (Fig. 3).

Die Lawinenschaufel 10 weist einen Schaft **12** auf. An dessen einem Schaftende **14** ist ein Griffabschnitt **16** ausgebildet. Der Griffabschnitt 16 weist einen Griffbereich **18** sowie einen Basisabschnitt **20** auf. In diesem Ausführungsbeispiel ist der Griffabschnitt 16, insbesondere dessen Griffbereich 18, D-förmig ausgebildet. Im Bereich des Basisabschnitts 20 weist der Griffabschnitt 16 eine Einführ- und/oder Entnahmeöffnung **22** auf.

Durch diese Einführ- und/oder Entnahmeöffnung 22 kann eine Lawinensonde **24** (siehe insbesondere Fig. 3) in den Schaft 12 eingeführt bzw. entnommen werden.

Die Einführ- bzw. Entnahmerichtung der Lawinensonde, die in diesem Ausführungsbeispiel mit einer Längsachse des Schafts 12 zusammenfällt, ist als Einführachse **26** markiert.

Insbesondere anhand der Fig. 2 und Fig. 3 ist zu erkennen, dass der Griffbereich 18 außerhalb der Einführachse 26 angeordnet ist. Dazu ist der Griffabschnitt 16 gegenüber der Einführachse 26 unter einem vordefinierten Winkel, hier insbesondere im Bereich von 20 bis 60 Grad, vorzugsweise circa 40 Grad, geneigt. Somit kann die Lawinensonde 24 der Lawinenschaufel 10 entnommen werden, ohne den Griffabschnitt 16 zu demontieren.

Mittels einer Manschette **30,** insbesondere einer Gummimanschette, sind am Schaft 12 des Weiteren drei Schneeanker **28** angeordnet.

Anderenends des Schafts 12 ist eine Schaufelfläche **32** lösbar fixiert. Somit kann sie separat, beispielsweise in einem Rucksack oder dergleichen, insbesondere zu Transportzwecken, verstaut werden.
In einer alternativen Ausführungsform der erfindungsgemäßen Lawinenschaufel kann die Schaufelfläche 32 in wenigstens zwei Relativpositionen zum Schaft 12 an Letzterem fixiert werden. So kann die Schaufelfläche 32 in der in Fig. 1 dargestellten Lage sowie in einer dazu um 90 Grad entlang der Längsachse des Schafts 12 verdrehten Lage am Schaft 12 angeordnet sein.

**Fig. 4** zeigt die Einzelteile der Lawinenschaufel 10 der Fig. 1 - Fig. 3 in Einzeldarstellung. Zu erkennen ist wiederum der Schaft 12, der Griffabschnitt 16 mit seinem Griffbereich 18 und dem Basisabschnitt 20, die Lawinensonde 24, die drei Schneeanker 28, die zugehörige Manschette 30 sowie die Schaufelfläche 32.

Zu erkennen ist insbesondere, dass der Schaft 12 aus einem ersten Schaftteil **34** und einem zweiten Schaftteil **36** besteht. Die Schaftteile 34, 36 weisen einen Durchmesser auf, der jeweils derart gewählt ist, dass die beiden Schaftteile 34, 36 ineinander schiebbar sind.

Des Weiteren weisen die Schaftteile 34, 36 Fixiervorrichtungen **38** mit Fixierausnehmungen **40** auf. Wie weiter unten noch näher erläutert wird, dienen die Fixiervorrichtung 38 mit den Fixierausnehmungen 40 dazu, den Schaft 12 längenveränderbar auszubilden. Insbesondere kann der Schaft 12 in einen zusammengeschobenen, verkürzten Zustand gebracht werden, in dem die Lawinenschaufel 10 besonders platzsparend transportiert werden kann. Insbesondere zur Arbeit mit der Lawinenschaufel 10 kann der Schaft 12 mittels seiner Schaftteile 34, 36 auseinandergezogen und somit verlängert werden. Um ein sicheres Arbeiten zu ermöglichen, sorgt die Fixiervorrichtung 38 mit zumindest einer Fixierausnehmung 40 für eine Verrastung und somit für eine Fixierung der Schaftteile 34, 36 zueinander.

Weiter ist zu erkennen, dass die Lawinensonde 24 mehrteilig ausgebildet ist. Insbesondere weist sie in diesem Ausführungsbeispiel sieben Lawinensondenteile 25 auf. Die siebenteilige Sonde bildet das dichgepackteste Packmaß von runden Profilen in einem runden oder sechseckigen Außenprofil. Von diesen Lawinensondenteilen 25 sind in der Darstellung der Fig. 4 drei zu erkennen.

Die Lawinensondenteile 25 sind durch ein Seil **42** miteinander verbunden. Das Seil 42 ist durch einen Deckel **44** geführt. Es ist mittels einer Klemmstelle **46** des Deckels 44 lösbar am Deckel 44 fixiert. Die Fixierung des Seils 42 dient dabei insbesondere beim Transport der Lawinenschaufel 10 zur Fixierung der Lawinensondenteile 25 innerhalb des Schafts 12.

**Fig. 5** zeigt eine gefaltete Zeltplane **48,** die mittels Spannbändern **50** an der Schaufelfläche 32 fixiert ist. Dabei zeigt die Fig. 5 einen Zustand, bei dem die Schaufelfläche 32 von der restlichen Lawinenschaufel 10 (Fig. 1 - 4) zu Transportzwecken abgetrennt ist.

Wie noch näher erläutert werden wird, dient die Zeltplane 48 zur Ausbildung eines Biwakzeltes.

In Fig. 5 ist zu erkennen, dass die - zusammengefaltete - Zeltplane in die Wölbung der Schaufelfläche 32 eingepasst ist. Somit kann die Zeltplane 48 besonders platzsparend transportiert werden.

**Fig. 6, Fig. 7 und Fig. 8** zeigen unterschiedliche Ausführungsformen des Griffabschnitts 16 als Ansichten von oben auf jeweils eine Lawinenschaufel 10, das heißt mit Blickrichtung entlang der jeweiligen Längsachse bzw. Einführachse 26 des Schafts.

In der Ausführungsform der Fig. 6 ist ein Griffabschnitt 16 zu erkennen, der entsprechend der Lawinenschaufel 10 (Fig. 1 - 5) D-förmig ausgebildet ist.

Fig. 7 zeigt einen T-förmig ausgebildeten Griffbereich 18 des Griffabschnitts 16. Bei diesem ist insbesondere eine Querstrebe ausgebildet, die an einer Mittellinie **17** mittig fixiert ist, und die zusammen mit der Mittellinie 17 ein T bildet.

Fig. 8 zeigt eine weitere Ausführungsform, bei der der Griffbereich 18 des Griffabschnitts 16 seitlich, insbesondere einseitig ausgebildet ist. Im weitesten Sinne bildet somit der Griffbereich 18 in dieser Ausführungsform zusammen mit dem übrigen Griffabschnitt 16 eine L-Form.

Allen Ausführungsformen des Griffabschnitts 16 gemäß Fig. 6 - Fig. 8 ist gemeinsam, dass der Griffbereich 18 des Griffabschnitts 16 jeweils außerhalb der Einführachse 26 angeordnet ist. Somit wird ein ungehinderter Zugriff auf die Einführ- und/oder Entnahmeöffnung 22 und somit auf eine im Schaft 12 etwaig befindliche Lawinensonde ermöglicht. Auch ist anzumerken, dass bei allen Ausführungsformen - unabhängig davon, ob die Einführ- und/oder Entnahmeöffnung 22 mit einem Deckel verschlossen ist oder nicht - der Griffbereich 18 stabil am Schaft 12 fixiert ist. Somit ist die Gefahr eines Abbrechens des Griffabschnitts 16 und insbesondere des Griffbereichs 18 während eines Arbeitens mit der Lawinenschaufel 10 deutlich minimiert.

**Fig. 9** zeigt eine Detailansicht auf den Deckel 44 mit einem Lawinensondenteil **25.** **Fig. 10** zeigt den Deckel 44 in einer Ansicht von oben.

Den Fig. 9 und 10 ist zu entnehmen, dass das Seil 42 durch das Lawinensondenteil 25 hindurch reicht und mittels der Klemmstelle 46 am Deckel 44 festgeklemmt ist. Dazu ist die Klemmstelle 46 mit zwei Stegen ausgebildet, um die das Seil 42 mäanderförmig geschlungen ist. Das Lawinensondenteil 25 ist - genauso wie die anderen, in Fig. 9 nicht dargestellten Lawinensondenteile 25 - innen hohl ausgebildet. Das Seil 42 reicht durch alle Lawinensondenteile 25 hindurch und ist mit seinem anderen Ende an einem letzten Lawinensondenteil 25 (in Fig. 9 nicht dargestellt) fixiert. Somit kann das Seil 42 gespannt werden und dadurch die Lawinensondenteile 25 aneinander festgelegt werden. Durch Verklemmen mittels der Klemmstelle 46 kann die Spannung des Seils 42 dauerhaft aufrechterhalten bleiben.

Um den Deckel 44 einfacher auf den Schaft 12 (Fig. 1) aufsetzen zu können, weist der Deckel 44 noch Deckelausnehmungen **52** auf. Zur Fixierung der Lawinensonde 24 im ausgezogenen Zustand wird das Seil 42 an einer Klappe **45,** welche beispielsweise mittels eines Scharniers im Deckel 44 gelagert ist, geklemmt. Der Seilzug, welcher über die Umlenkung im Deckel 44 Reibung erzeugt, hält den Deckel 44 bzw. die Klappe 45 geschlossen. Durch Aufklappen des Deckels bzw. der Klappe 45 wird die Klemmung frei gegeben und die Lawinensonde 24 kann zusammengefaltet werden.

**Fig. 11** zeigt eine alternative Ausführung des Deckels 44 mit einem daran fixierten Seil 42. **Fig. 12** zeigt den Deckel 44 der Fig. 11 in einer Ansicht von oben.

Den Fig. 11 und 12 ist zu entnehmen, dass bei dieser Ausführungsform das Seil 42 eine Verdickung **47** aufweist. Die Verdickung 47 ist beispielsweise kugelförmig ausgebildet. Der Deckel 44 weist ferner eine Seilfixierung **43** auf. Die Seilfixierung 43 ist dazu als den Deckel 44 durchgreifende Ausnehmung ausgebildet. Ihr Querschnitt weist einen kreisförmigen Bereich mit einem größeren und einen kreisförmigen Bereich mit einem kleineren Radius auf. Die Seilfixierung 43 ist somit schlüssellochartig geformt. Im bzw. am kreisförmigen Bereich mit kleinerem Radius ist eine Vertiefung im Deckel 44 ausgebildet.

Zur Fixierung der Lawinensonde 25 wird bei dieser Ausführungsform das Seil 42 zunächst durch die Seilfixierung 43 durch den kreisförmigen Bereich mit größerem Radius durchgeführt. Anschließend wird es in den kreisförmigen Bereich mit kleinerem Radius verschoben. Durch die dort ausgebildete Vertiefung kann das Seil 42 gespannt und verrastet werden. Dazu ist das Seil 42 zumindest in geringem Maße flexibel, insbesondere elastisch dehnbar, ausgebildet.

**Fig. 13** zeigt eine Längsschnittansicht einer Fixiervorrichtung **38.** **Fig. 14** zeigt die Fixiervorrichtung 38 der Fig. 13 als Querschnittsansicht.

Zu erkennen ist ferner das Schaftteil 34. Wie im Folgenden näher erläutert wird, ist der Schaft 12 (Fig. 1) längenveränderbar, insbesondere teleskopierbar. Mittels der Fixiervorrichtung 38 ist er in unterschiedlichen Längenpositionen fixierbar.

Die Fixiervorrichtung 38 weist einen Rastmechanismus auf bzw. bildet einen solchen aus. Dazu weist sie eine Klammer **39** auf. Die Klammer 39 ist als Metallspange ausgebildet. Sie umfasst das Schaftteil 34 außenseitig. Die Klammer 39 ist im Querschnitt ferner nichtkreisförmig, insbesondere im Wesentlichen oval, ausgebildet.

Das Schaftteil 34 weist eine Fixierausnehmung **40** auf, in die die Klammer 39 mittels einer Erhebung **37** eingreift. Die Erhebung 37 weist dabei eine Erhebungshöhe auf, so dass sie in eine Fixierausnehmung eines weiteren Schaftteils (nicht dargestellt in den Fig. 13 und 14), das in das Schaftteil 34 eingeschoben wird, eingreifen und damit das weitere Schaftteil am Schaftteil 34 festlegen kann.

Die Klammer 39 ist mit einem Fixierungselement, insbesondere einer Niete **41,** am Schaftteil 34 festgelegt.

Durch Zusammendrücken der Klammer 39 entlang ihres längeren Durchmessers kann somit die Erhebung 37 von dem Schaftteil 34 abgehoben werden. Durch Loslassen greift die Erhebung 37 erneut in das Schaftteil 34 und gegebenenfalls in das weitere Schaftteil ein, so dass das Schaftteil 34 mit dem weiteren Schaftteil verrastet werden kann. Da die Klammer 39 an der Schaftaußenseite angeordnet ist, kann sie selbst mit Handschuhen betätigt, insbesondere zusammengedrückt, werden.

Um die Verrastung zu erleichtern, ist wie, insbesondere anhand der Fig. 14 zu erkennen, das Schaftteil 34 im Querschnitt nichtkreisförmig, insbesondere oval, geformt.

**Fig. 15** zeigt eine Querschnittsansicht zweier, alternativ zur Fixiervorrichtung 38 der Fig. 13 und 14 ausgebildeten Fixiervorrichtung 38. **Fig. 16** zeigt die Fixiervorrichtungen 38 der Fig. 15 im Längsschnitt.

Zu erkennen ist ein ferner das Schaftteil 34, in das ein weiteres Schaftteil **36** eingeschoben ist. Im in den Fig. 15 und 16 dargestellten Zustand sind die beiden Schaftteile 34, 36 bereits miteinander verrastet.

Die Fixiervorrichtungen 38 weisen Kippelemente **54** auf, die jeweils an einem Lager **55** gelagert sind. Einenends weisen die Kippelemente 54 Bolzen **56** auf. Anderenends werden die Kippelemente durch jeweils ein Federelement **58** vom Schaft 12 abgedrückt.

Die Bolzen 56 können durch die Fixierausnehmungen 40 des Schaftteils 34 durchgreifen und somit das erste und das zweite Schaftteil 34, 36 aneinander festlegen bzw. verrasten.

Zu erkennen ist, dass die Fixiervorrichtungen 38 durch Druck auf das federseitige Ende des Kippelements 54 betätigt werden können. Somit können die Fixiervorrichtungen 38 auf der Schaftaußenseite auch bei diesem Ausführungsbeispiel selbst mit Handschuhen betätigt werden.

Durch Betätigung der Fixiervorrichtung 38 gibt der jeweilige Bolzen 56 die Fixierausnehmung 40 wenigstens teilweise frei, sodass die Schaftteile 34, 36 relativ zueinander verlagert werden können. Mit anderen Worten bilden die Fixiervorrichtungen 38 jeweils einen Rastmechanismus.

Zu erkennen ist des Weiteren, dass die Fixiervorrichtung 38 lediglich geringfügig in den Innenbereich des Schafts 12 hineinragen. Der größte Teil des Innenraums des - hohlen - Schafts 12 bleibt somit zur Aufnahme der Lawinensonde 24 frei.

Es versteht sich, dass entlang des Schafts 12 mehrere Fixierungsausnehmungen 40 vorgesehen sein können, sodass die Länge des Schafts 12 zumindest auf mehrere vorgegebene Längen einstellbar ist. Der Schaft 12 ist somit teleskopierbar.

**Fig. 17, Fig. 18 und Fig. 19** zeigen ein mit der Lawinenschaufel 10 aufgebautes Zelt **60.** Fig. 18 zeigt dabei das Zelt 60 in einer Ansicht von oben, wohingegen die Fig. 17 und Fig. 19 jeweils eine Schnitt- bzw. Seitansicht des Zeltes 60 zeigen.

Die Zeltplane 48 wird mittels der Lawinenschaufel 10, zweier Skistöcke **62** und der Lawinensonde 24 aufgespannt. Die Skistöcke 62 sowie die Lawinensonde 24 sind in Laschen **64** oder Klammern der Zeltplane 48 aufgenommen. Ferner sind die Schneeanker 28 zu erkennen, die in entsprechende Ausnehmungen der Laschen 64 zur Verankerung des Zeltes 60 im Boden bzw. Schnee eingebracht werden können.

Die Lawinenschaufel 10 wird dabei wie folgt zum Aufbau des Zeltes 60 bzw. als Zeltstange verwendet:
Zunächst wird die Zeltplane 48 entpackt, auf den Boden gelegt und mit wenigstens einem der Schneeanker 28 fixiert.

Die Zeltplane 48 weist mehrere Taschen **66** auf, durch die die Lawinensonde 24 gesteckt wird. Nun werden die Skistöcke 62 mit ihrer Griffseite voraus in Taschen **68** der Laschen 64 gesteckt.

Die Lawinenschaufel 10 wird mit ihrer Schaufelfläche 32 in eine weitere Tasche **70** (siehe insbesondere Fig. 21) gesteckt.

Wie im Weiteren noch näher dargestellt werden wird, werden die tellerseitigen Enden der Skistöcke 62 mit dem Griffabschnitt 16 der Lawinenschaufel 10 verbunden.

Zuvor kann - insbesondere je nach Größe der Zeltplane 48 - der Schaft 12 teleskopiert bzw. dessen Länge eingestellt werden.

Abschließend wird das Zelt 60 mit Hilfe einer Lasche **72** aufgerichtet und am Griffabschnitt 16 befestigt. Alternativ zu den Laschen kann die Befestigung zwischen Zelt und Sonde auch in Form von Klammern ausgeführt werden, welche nach dem Aufrichten in die Sonde eingehängt werden. Mittels einer weiteren Lasche **74** wird das Zelt 60 gespannt. Durch Veränderung der Länge der Laschen 72, 74, insbesondere der Lasche 74, kann das Zelt dabei auf unterschiedliche Längen der Skistöcke 62 bzw. auf unterschiedliche Arten von Skistöcken 62 adaptiert werden.

**Fig. 20** zeigt dazu eine Detailansicht gemäß des Ausschnitts **XV** der Fig. 17. Zu erkennen ist insbesondere, dass am Griffabschnitt 16 der Lawinenschaufel 10 das tellerseitige Ende des Skistocks 62, insbesondere mit Hilfe der Laschen 72, 74, fixiert ist.

Die Skistöcke 62 sind mittels Verbindungselementen fixiert, die in den folgenden Figuren näher erläutert werden.

Ein erstes Verbindungselement **76** ist in den **Fig. 21** und **Fig. 22** dargestellt. Das erste Verbindungselement 76 ist in den Griffabschnitt 16 einsetzbar bzw. in dem in Fig. 21 dargestellten Zustand in den Griffabschnitt 16 der Lawinenschaufel 10 eingesetzt, insbesondere eingeklemmt.

In einer alternativen Ausführungsform ist vorgesehen, dass ein derartiges erstes Verbindungselement 76 am Griffabschnitt 16 und/oder am Schaft 12 ausgebildet ist.

Wie insbesondere der Fig. 22 entnehmbar ist, weist das erste Verbindungselement 76 zwei Aufnahmen **78** auf. In diesem Ausführungsbeispiel sind die Aufnahmen 78 jeweils halbschalenförmig ausgebildet. Sie sind zueinander in einem, insbesondere senkrechten, Winkel ausgerichtet. Die Innendurchmesser der Aufnahmen 78 sind an die Durchmesser der Schäfte der Skistöcke 62 (siehe insbesondere Fig. 21) angepasst. Somit können die Skistöcke 62 zum Aufbau des Zeltes in die Aufnahmen 78 des ersten Verbindungselements eingelegt und gegen den Griffabschnitt 16 der Lawinenschaufel 10 verklemmt werden. Durch die winklige Ausrichtung der Aufnahmen 78 werden die Skistöcke 62 und die Lawinenschaufel 10 dreibein-förmig ausgerichtet.

Ein zweites Verbindungselement **80** ist in **Fig. 23** und **Fig. 24** dargestellt. Es weist ebenfalls zwei Aufnahmen **82** zur Aufnahme der Skistöcke 62 (siehe insbesondere **Fig. 25****)** auf.

Das zweite Verbindungselement 80 weist einen Klemmspalt **84** auf, der mittels einer Klemmschraube **86** zur Verklemmung der in die Aufnahme 82 aufgenommenen Skistöcke 62 dient.

Auch bei diesem zweiten Verbindungselement 80 weisen die Aufnahmen 82 unterschiedliche Ausrichtungen auf. Somit werden die Skistöcke 62 entsprechend der Darstellung der Fig. 23 durch Festziehen der Klemmschraube 86 (Fig. 24) zueinander in einer vordefinierten Richtung ausgerichtet.

Fig. 25 zeigt ein zweites Zelt 60', das ebenso wie das Zelt 60 aus den Fig. 17 bis 19 mittels zweier Skistöcke 62, einer Lawinenschaufel 10' und einer Lawinensonde 24 aufgespannt ist. Da die Skistöcke 62 unterschiedliche Längen aufweisen können, bildet die Lawinenschaufel 10' mit den Stöcken 62 unterschiedliche Winkel aus. Es ist daher notwendig, einen Winkelausgleich für die Zeltbefestigung vorzusehen, wenn das Zelt 60' optimal gespannt werden soll.

Wie Fig. 26 verdeutlicht, ist der Winkelausgleich in einem Griffbereich 16' der Lawinenschaufel 10' realisiert. Der Griffbereich 16' weist einen Griffabschnitt 28 auf, in dem zwei Durchtrittsöffnungen 90 für die Spitzen der Skistöcke 62 vorgesehen sind. Diese Durchtrittsöffnungen 90 können auch mit einer Verengung zur klemmenden Aufnahme der Skistockspitzen ausgestaltet sein. Die Zeltplane 48' ist mit einer Lasche 91 versehen, die längenverstellbar an einem hakenförmigen Element 92 befestigt ist. Das hakenförmige Element 92 kann auf den Griffabschnitt 28' aufgeklipst werden und ist danach auf dessen Oberfläche rotierbar. Hierdurch kann ein Winkelausgleich zwischen der Lasche 91 und der Schaufel 10' bei Verwendung unterschiedlich langer Skistöcke 62 erfolgen. Die Lawinensonde 24 ist in einer Bohrung eines zylindrischen Elements 93 gelagert, das im Inneren des Griffabschnitts 28' rotierbar ist. Somit kann auch der Winkel zwischen der Lawinensonde 24 und der Schaufel 10' unterschiedlichen Längen von Skistöcken 62, beispielsweise in einem Winkelbereich von ± 15°, angepasst werden. Damit kann gewährleistet werden, dass die Lawinensonde 24, an der die Oberkante der Zeltplane 48' befestigt ist, stets horizontal ausgerichtet ist und somit das Zelt 60' sein optimales Innenraumvolumen erhält.

## Patentansprüche

1. Lawinenschaufel (10) mit einem Schaft (12), wobei an einem Schaftende (14) ein Griffabschnitt (16) ausgebildet und/oder angeordnet ist, und mit einer im Schaft (12) der Lawinenschaufel (10) angeordneten Lawinensonde (24), wobei der Griffabschnitt (16) einen Griffbereich (18) zum Greifen und/oder Halten der Lawinenschaufel (10) aufweist und/oder ein solcher Griffbereich (18) am Griffabschnitt (16) ausgebildet ist,
**dadurch gekennzeichnet,**
**dass** der Griffabschnitt (16) eine Einführ- und/oder Entnahmeöffnung (22) zur Entnahme aus und/oder zur Einführung der Lawinensonde (24) in den Schaft (12) entlang einer Einführachse (26) aufweist.

2. Lawinenschaufel nach Anspruch 1, **dadurch gekennzeichnet, dass** der Griffbereich (18) außerhalb der Einführachse (26) angeordnet und/oder ausgebildet ist.

3. Lawinenschaufel nach einem der vorhergehenden Ansprüche, **dadurch gekennzeichnet, dass** der Griffabschnitt (16), insbesondere der Griffbereich (18), D-förmig oder T-förmig ausgebildet ist.

4. Lawinenschaufel nach einem der vorhergehenden Ansprüche, **dadurch gekennzeichnet, dass** an einem Ende des Schafts (12), insbesondere im Bereich der Einführ- und/oder Entnahmeöffnung (22), ein Deckel (44) angeordnet und/oder ausgebildet ist.

5. Lawinenschaufel nach einem der vorhergehenden Ansprüche,
**dadurch gekennzeichnet, dass** der Griffabschnitt (16) der Lawinenschaufel (10) wenigstens eine Aufnahme (78, 82), für die montierte Lawinensonde (24) und/oder für einen Skistock (62) und/oder einen Eispickel oder dergleichen, aufweist und/oder dass eine solche Aufnahme (78, 82) am Griffabschnitt (16), ausgebildet ist.

6. Lawinenschaufel nach Anspruch 5, **dadurch gekennzeichnet, dass** an der Aufnahme ein Verbindungselement angeordnet oder anordenbar ist, mit dem sich mehrere stockförmige Gegenstände wie eine Lawinensonde und ein Skistock am Griffabschnitt der Lawinenschaufel miteinander verbinden und befestigen lassen.

7. Lawinenschaufel nach einem der Ansprüche 5 oder 6, **dadurch gekennzeichnet, dass** an der Aufnahme (78, 82) oder dem Griffabschnitt (16) ein hakenförmiges Element aufklipsbar ist, an dem eine an einem Zelt (60) befestigte Lasche (64, 72, 74) längenverstellbar befestigbar ist.

8. Lawinenschaufel nach einem der vorhergehenden Ansprüche, **dadurch gekennzeichnet, dass** der Schaft (12) längenveränderbar ist.

9. Lawinenschaufel nach einem der vorhergehenden Ansprüche, **dadurch gekennzeichnet, dass** der Schaft (12) teleskopierbar und in unterschiedlichen Längenpositionen arretierbar ist.

10. Lawinenschaufel nach einem der vorhergehenden Ansprüche, **dadurch gekennzeichnet, dass** der Schaft (12) eine als Rastmechanismus ausgebildete Fixiervorrichtung (38) zur Einstellung unterschiedlicher Längen des Schafts (12) aufweist.

11. Lawinenschaufel nach einem der vorhergehenden Ansprüche, **dadurch gekennzeichnet, dass** die Lawinensonde (24) mehrteilig, vorzugsweise mindestens 6-teilig, ausgebildet ist.

12. Lawinenschaufel nach einem der vorhergehenden Ansprüche, **dadurch gekennzeichnet, dass** die Lawinenschaufel (10) wenigstens einen, vorzugsweise wenigstens drei, Schneeanker (28), aufweist.

13. Zelt (60), vorzugsweise winterfestes Biwakzelt, mit einer Zeltplane (48) und wenigstens einer Zeltstange, **dadurch gekennzeichnet, dass** die Zeltstange aus einer Lawinenschaufel (10) nach einem der vorhergehenden Ansprüche, gebildet ist oder diese Lawinenschaufel (10) umfasst.

14. Zelt nach Anspruch 13, **dadurch gekennzeichnet, dass** wenigstens eine weitere Zeltstange aus der Lawinensonde (24) der Lawinenschaufel (10) gebildet ist oder diese umfasst.

15. Zelt nach einem der Ansprüche 13 oder 14, **dadurch gekennzeichnet, dass** wenigstens eine weitere Zeltstange aus einem Skistock (62) gebildet ist oder einen solchen umfasst.

## Claims

1. Avalanche shovel (10) comprising a shaft (12), a grip portion (16) being formed and/or arranged at one end (14) of the shaft, and comprising an avalanche probe (24) arranged in the shaft (12) of the avalanche shovel (10), the grip portion (16) having a grip region (18) for gripping and/or holding the avalanche shovel (10) and/or a grip region (18) of this kind being formed on the grip portion (16),
**characterized in that**
the grip portion (16) has an insertion and/or removal opening (22) for removing and/or inserting the avalanche probe (24) from/into the shaft (12) along an insertion axis (26).

2. Avalanche shovel according to claim 1, **characterized in that** the grip region (18) is arranged and/or formed outside the insertion axis (26).

3. Avalanche shovel according to either of the preceding claims, **characterized in that** the grip portion (16), in particular the grip region (18), is D-shaped or T-shaped.

4. Avalanche shovel according to any of the preceding claims, **characterized in that** a cover (44) is arranged and/or formed at one end of the shaft (12), in particular in the region of the insertion and/or removal opening (22).

5. Avalanche shovel according to any of the preceding claims, **characterized in that** the grip portion (16) of the avalanche shovel (10) has at least one receptacle (78, 82) for the mounted avalanche probe (24) and/or for a ski pole (62) and/or an ice axe or the like, and/or **in that** a receptacle (78, 82) of this kind is formed on the grip portion (16).

6. Avalanche shovel according to claim 5, **characterized in that** a connecting element is or can be arranged on the receptacle, by means of which connecting element a plurality of stick-shaped objects such as an avalanche probe and a ski pole can be connected and fastened to one another on the grip portion of the avalanche shovel.

7. Avalanche shovel according to either claim 5 or claim 6, **characterized in that** a hook-shaped element can be clipped onto the receptacle (78, 82) or the grip portion (16), to which hook-shaped element a tab (64, 72, 74) fastened to a tent (60) can be fastened in a length-adjustable manner.

8. Avalanche shovel according to any of the preceding claims, **characterized in that** the shaft (12) can be varied in length.

9. Avalanche shovel according to any of the preceding claims, **characterized in that** the shaft (12) is telescopic and can be locked in different length positions.

10. Avalanche shovel according to any of the preceding claims, **characterized in that** the shaft (12) has a fixing device (38) which is designed as a latching mechanism and is intended for setting different lengths of the shaft (12).

11. Avalanche shovel according to any of the preceding claims, **characterized in that** the avalanche probe (24) is formed in multiple parts, preferably at least 6 parts.

12. Avalanche shovel according to any of the preceding claims, **characterized in that** the avalanche shovel (10) has at least one, preferably at least three, snow anchors (28).

13. Tent (60), preferably a winter-proof bivouac tent, comprising a tent tarpaulin (48) and at least one tent pole, **characterized in that** the tent pole is formed from an avalanche shovel (10) according to any of the preceding claims or comprises this avalanche shovel (10).

14. Tent according to claim 13, **characterized in that** at least one further tent pole is formed from or comprises the avalanche probe (24) of the avalanche shovel (10).

15. Tent according to either claim 13 or claim 14, **characterized in that** at least one further tent pole is formed from or comprises a ski pole (62).

## Revendications

1. Pelle d'avalanche (10) comportant une tige (12), une section de préhension (16) étant formée et/ou agencée à une extrémité de tige (14), et comportant une sonde d'avalanche (24) agencée dans la tige (12) de la pelle d'avalanche (10), la section de préhension (16) présentant une zone de préhension (18) pour saisir et/ou maintenir la pelle d'avalanche (10) et/ou une telle zone de préhension (18) étant formée sur la section de préhension (16),
**caractérisée en ce**
**que** la section de préhension (16) présente une ouverture d'insertion et/ou de retrait (22) pour retirer et/ou pour insérer la sonde d'avalanche (24) dans la tige (12) le long d'un axe d'insertion (26).

2. Pelle d'avalanche selon la revendication 1, **caractérisée en ce que** la zone de préhension (18) est agencée et/ou formée à l'extérieur de l'axe d'insertion (26).

3. Pelle d'avalanche selon l'une des revendications précédentes, **caractérisée en ce que** la section de préhension (16), en particulier la zone de préhension (18), est en forme de D ou en forme de T.

4. Pelle d'avalanche selon l'une des revendications précédentes, **caractérisée en ce qu'**un couvercle (44) est agencé et/ou formé à une extrémité de la tige (12), en particulier dans la zone de l'ouverture d'insertion et/ou de retrait (22).

5. Pelle d'avalanche selon l'une des revendications précédentes, **caractérisée en ce que** la section de préhension (16) de la pelle d'avalanche (10) présente au moins un réceptacle (78, 82) pour la sonde d'avalanche (24) montée et/ou pour un bâton de ski (62) et/ou un piolet ou similaire, et/ou **en ce qu'**un tel réceptacle (78, 82) est formé sur la section de préhension (16).

6. Pelle d'avalanche selon la revendication 5, **caractérisée en ce qu'**un élément de liaison est disposé ou peut être disposé sur le réceptacle, permettant de relier plusieurs objets en forme de bâton, tels qu'une sonde d'avalanche et un bâton de ski, les uns avec les autres et de les fixer sur la section de préhension de la pelle d'avalanche.

7. Pelle d'avalanche selon l'une des revendications 5 ou 6, **caractérisée en ce qu'**un élément en forme de crochet peut être clipsé sur le réceptacle (78, 82) ou sur la section de préhension (16), une patte (64, 72, 74) réglable en longueur, fixée à une tente (60), pouvant être fixée sur ledit élément.

8. Pelle d'avalanche selon l'une des revendications précédentes, **caractérisée en ce que** la tige (12) est de longueur variable.

9. Pelle d'avalanche selon l'une des revendications précédentes, **caractérisée en ce que** la tige (12) peut être télescopique et verrouillée dans différentes positions de longueur.

10. Pelle d'avalanche selon l'une des revendications précédentes, **caractérisée en ce que** la tige (12) présente un dispositif de fixation (38) conçu comme un mécanisme d'arrêt pour régler différentes longueurs de la tige (12).

11. Pelle d'avalanche selon l'une des revendications précédentes, **caractérisée en ce que** la sonde d'avalanche (24) est formée en plusieurs parties, de préférence en au moins 6 parties.

12. Pelle d'avalanche selon l'une des revendications précédentes, **caractérisée en ce que** la pelle d'avalanche (10) présente au moins un, de préférence au moins trois, ancres à neige (28).

13. Tente (60), de préférence tente de bivouac, résistante à l'hiver, comportant une bâche de tente (48) et au moins un mât de tente, **caractérisée en ce que** le mât de tente est constitué à partir d'une pelle d'avalanche (10) selon l'une des revendications précédentes ou comprend cette pelle à avalanche (10).

14. Tente selon la revendication 13, **caractérisée en ce qu'**au moins un autre mât de tente est constitué à partir de ou comprend la sonde d'avalanche (24) de la pelle d'avalanche (10).

15. Tente selon l'une des revendications 13 ou 14, **caractérisée en ce qu'**au moins un autre mât de tente est constitué à partir d'un bâton de ski (62) ou en comprend un.
